# EUROPÄISCHE PATENTSCHRIFT

(11) **EP 0 338 238 B1**
(45) Veröffentlichungstag und Bekanntmachung des Hinweises auf die Patenterteilung: **29.01.1992**
(21) Anmeldenummer: 89104180.8
(22) Anmeldetag: 09.03.1989
(51) Int. Cl.: B65H 81/08

(54) **Bandführungseinrichtung für eine Vorrichtung zum Bandagieren länglicher Dinge**
Tape guiding device for an apparatus to wrap elongate objects
Guide de ruban pour un dispositif à enrubanner des objets oblongs

(30) Priorität: 19.04.1988 DE 3812973
(43) Veröffentlichungstag der Anmeldung: 25.10.1989
(73) Patentinhaber: Wella Aktiengesellschaft, 64295 Darmstadt (DE)
(72) Erfinder: Kemmler, Heinrich, D-6431 Hauneck/Oberhaun (DE)

(56) Entgegenhaltungen:
- DE-A- 2 827 080
- FR-A- 2 230 207
- US-A- 3 789 594

## Beschreibung

Die Erfindung betrifft eine Bandführungseinrichtung gemäß dem Oberbegriff des Anspruchs 1.

Eine derartige Bandführungseinrichtung ist z.B. aus der FR-A-2230207 bekannt. Hier wird eine Wickelmaschine mit einem Tangentialwickelkopf zum Bandagieren von Kabeln vorgeschlagen. Das wendelförmige Aufbringen des Bands wird durch eine gleichmäßige Axialbewegung des Kabels und durch tangentiale Drehbewegung des Bands um das Kabel mittels des Wickelkopfes erreicht. Durch geeignete Abstimmung der beiden Bewegungen kann das Band fugenlos oder mit einer gleichmäßigen Überlappung um das Kabel gewickelt werden. Für eine auf den Bandquerschnitt bezogene gleichmäßige Bandzugspannung von der Bandvorratsrolle bis zum Kabel ist eine Bandführungseinrichtung mit Bandumlenkfingern vorgesehen, die in einem bestimmten Wendelwinkel das Band tangential zum zu bandagierenden Kabel hinführt. Durch diese Ausbildung einer Bandführungseinrichtung ist ein optimales Bandagieren nur für eine bestimmte Bandbreite, Wendelabstand und Kabeldurchmesser bei konstantem Kabelvorschub möglich.

Aufgabe der Erfindung ist es daher, eine Bandführungseinrichtung gemäß dem Oberbegriff des Anspruchs 1 zu schaffen, die bei gleichmäßiger Bandquerschnittzugspannung, unabhängig von dem Kabelvorschub der Bandbreite und dem Durchmesser der zu bandagierenden Dinge, den jeweils optimalen Wendelwinkel selbsttätig einstellt.

Gelöst wird diese Aufgabe gemäß dem kennzeichnenden Teil des Anspruchs 1. Weitere vorteilhafte Ausführungen der Erfindung gehen aus den Unteransprüchen hervor.

Durch die pendelnd gelagerte Bandumlenkwalze wird selbsttätig ein Optimum an Bandagierqualität erreicht, selbst bei höchster Bandagiergeschwindigkeit. Außerdem ist keine Rüstzeit erforderlich.

Die tangential mittig zur Walze verlaufende Pendelachse bewirkt, daß das Band praktisch ortsfest umgelenkt wird, wodurch ein präziseres Bandagieren ermöglicht wird.

Der Freilauf der Walze verhindert ein Zurücklaufen des Bandes, insbesondere wenn das Band elastisch und einseitig selbstklebend ist.

Die erfindungsgemäße Bandführungseinrichtung kann sowohl ortsfest wie auch an einem Tangentialwickelkopf eingesetzt werden. Bei der ortsfesten Ausführung ist die Bandvorratsrolle auch ortsfest angeordnet. Zum Bandagieren rotieren dann die zu bandagierenden Dinge unter gleichzeitigem angepaßten Vorschub.

Ein Ausführungsbeispiel der Erfindung ist in den Fig. 1 bis 3 dargestellt.

Es zeigt:

- Fig. 1: in perspektivischer Ansicht die Bandführungseinrichtung an einem Tangentialwickelkopf.
- Fig. 2: in einer Seitenansicht die Bandführungseinrichtung;
- Fig. 3: eine um 90° verdrehte Seitenansicht;

In der Fig. 1 ist eine Bandagiervorrichtung 1 an einem Beispiel eines Tangentialwickelkopfes 2 mit einer Bandführungseinrichtung 3 dargestellt. Am Tangentialwickelkopf 2 ist eine ortsfeste Bandvorratsrolle 4 angeordnet, die mit ihrer Rotationsachse parallel neben der Längsachse der zu bandagierenden Dinge 5 orientiert ist. Die Bandführungseinrichtung 3 ist ortsfest mit dem Tangentialwickelkopf 2 verbunden und besteht aus einer Abwickelwalze 6 und einer pendelnd gelagerten Bandumlenkwalze 7. Zum Bandagieren des Dinges 5 rotiert der Tangentialwickelkopf 2 in Pfeilrichtung 8, wobei gleichzeitig das Ding 5 entlang seiner Längsachse 9 einen angepaßten Vorschub erhält. Durch die beiden Walzen 6, 7 wird das Band 10 von der Bandvorratsrolle 4 in einem schrägen Tangentialwinkel zum Ding 5 hingeführt.

Weitere Einzelheiten der Bandführungseinrichtung 3 gehen aus der Fig. 2 hervor, wobei die Pendelachse 11 der Bandumlenkwalze 7 neben und in einem rechten Winkel quer zu der Längsachse 9 der zu bandagierenden länglichen Dinge 5 und in einem rechten Winkel tangential mittig zur Walze 7 angeordnet ist. Die Bandumlenkwalze 7 ist über ein Winkelblech 12 mit einem Pendellager 13 verbunden. Je nach Zweckmäßigkeit kann wahlweise die Abwickelwalze 6 oder/und die Bandumlenkwalze 7 mit einem nicht dargestellten Freilauf versehen werden, mit dem ein Zurücklaufen des Bandes 10 verhindert wird, insbesondere wenn das Band elastisch ist.

Eine Ansicht A auf die Bandführungseinrichtung 3 ist in der Fig. 3 dargestellt. Hier ist deutlicher zu erkennen, wie sich die Bandumlenkwalze 7 mit dem Pendellager 13 selbsttätig durch die Bandzugkräfte zu einem vorgegebenen Wendelwinkel α des Bandes 10 hinorientiert. Die einseitige Verbindung der Bandumlenkwalze 7 mit dem Winkelblech 12 hat den Vorteil, daß ein einfaches manuelles Positionieren des Bandes 10 um die Walze möglich ist.

## Patentansprüche

1. Bandführungseinrichtung für eine Vorrichtung zum Bandagieren länglicher Dinge, wobei eine Bandvorratsrolle mit ihrer Rotationsachse parallel neben der Längsachse der zu bandagierenden Dinge angeordnet ist, **gekennzeichnet** durch eine Bandführungseinrichtung (3) mit einer pendelnd gelagerten Bandumlenkwalze (7).

2. Einrichtung nach Anspruch 1, **dadurch gekennzeichnet,** daß die Pendelachse (11) der Bandumlenkwalze (7) neben und in einem rechten Winkel quer zu der Längsachse der zu bandagierenden länglichen Dinge (5) und in einem rechten Winkel tangential mittig zur Walze (7) angeordnet ist.

3. Einrichtung nach Anspruch 1 oder/und 2, **dadurch gekennzeichnet,** daß die Bandumlenkwalze (7) einen Freilauf in Richtung der Dinge (5) aufweist.

4. Einrichtung nach mindestens einem der Ansprüche 1 bis 3, **dadurch gekennzeichnet,** daß die Bandvorratsrolle (4) und die Bandführungseinrichtung (3) ortsfest angeordnet sind.

5. Einrichtung nach mindestens einem der Ansprüche 1 bis 3, **dadurch gekennzeichnet,** daß die Bandvorratsrolle (4) und die Bandführungseinrichtung (3) an einem Tangentialwickelkopf (2) angeordnet sind.

## Claims

1. A tape-guiding device for an apparatus for tape-wrapping elongated articles, wherein a tape-supply roll is arranged with its axis of rotation adjacent and parallel to the longitudinal axis of the articles to be tape-wrapped, characterised by a tape-guiding device (3) with a tape-deflecting cylinder (7) mounted in freely floating manner.

2. A device according to Claim 1, characterised in that the freely floating axle (11) of the tape-deflecting cylinder (7) is arranged adjacent and at right angles transversely to the longitudinal axis of the elongated articles (5) to be tape-wrapped and at right angles and tangentially centrally to the cylinder (7).

3. A device according to Claim 1 and/or 2, characterised in that the tape-deflecting cylinder (7) has a free-wheel in the direction of the articles (5).

4. A device according to at least one of Claims 1 to 3, characterised in that the tape-supply roll (4) and the tape-guiding device (3) are arranged so as to be stationary.

5. A device according to at least one of Claims 1 to 3, characterised in that the tape-supply roll (4) and the tape-guiding device (3) are arranged on a tangential winding head (2).

## Revendications

1. Dispositif de guidage de ruban pour un appareil destiné à enrubanner des objets oblongs, un rouleau débiteur de ruban étant disposé de façon que son axe de rotation s'étende parallèlement à côté de l'axe longitudinal des objets à enrubanner, caractérisé par un dispositif de guidage de ruban (3) comportant un rouleau de renvoi de ruban (7) à support oscillant.

2. Dispositif selon la revendication 1, caractérisé en ce que l'axe d'oscillation (11) du rouleau de renvoi de ruban (7) est disposé près et orthogonalement transversalement par support à l'axe longitudinal des objets oblongs (5) à enrubanner et orthogonalement tangentiellement centralement par rapport au rouleau (7).

3. Dispositif selon la revendication 1 et/ou 2, caractérisé en ce que le rouleau de renvoi de ruban (7) comporte une roue libre en direction des objets (5).

4. Dispositif selon l'une au moins des revendications 1 à 3, caractérisé en ce que le rouleau débiteur de ruban (4) et le dispositif de guidage de ruban (3) sont disposés fixement.

5. Dispositif selon l'une au moins des revendications 1 à 3, caractérisé en ce que le rouleau débiteur de ruban (4) et le dispositif de guidage de ruban (3) sont disposés sur une tête d'enroulement tangentielle (2).
